# EUROPÄISCHE PATENTSCHRIFT

(11) **EP 1 057 960 B1**
(45) Veröffentlichungstag und Bekanntmachung des Hinweises auf die Patenterteilung: **01.12.2004**
(21) Anmeldenummer: 00108921.8
(22) Anmeldetag: 27.04.2000
(51) Int. Cl.: E05F 15/12, E05F 15/14

(54) **Stellvorrichtung**
Actuating device
Dispositif de manoeuvre

(30) Priorität: 05.06.1999 DE 19925741
(43) Veröffentlichungstag der Anmeldung: 06.12.2000
(73) Patentinhaber: Siemens Aktiengesellschaft, 80333 München (DE)
(72) Erfinder: Pfanzer, Gerhard, 65520 Bad Camberg (DE); Schiebelhuth, Mark, 60433 Frankfurt (DE); Wipfler, Alfred, 65830 Kriftel (DE)

(56) Entgegenhaltungen:
- US-A- 4 186 524
- US-A- 4 722 631
- US-A- 5 252 015

## Beschreibung

Die Erfindung bezieht sich auf eine Stellvorrichtung zum Verfahren eines beweglichen Teils in verschiedene Stellungen mit einem von einem Stellmotor angetriebenen Spindeltrieb, der im wesentlichen aus einer Spindel mit einem Außengewinde und einem diese umgebenden Hülsenteil mit einem mit dem Außengewinde in Eingriff stehenden Innengewinde besteht, wobei das Innengewinde aus zwei getrennten Gewindeteilen besteht und ein elastisch vorspannbares Element vorgesehen ist, mit Hilfe dessen zwischen den beiden Gewindeteilen eine Axialkraft erzeugbar ist.

Derartige Stellvorrichtungen werden mit einem elektrischen Stellmotor beispielsweise dazu verwendet, ein Seitenausstellfenster eines Kraftfahrzeuges zu verstellen. Eine solche Stellvorrichtung ist beispielsweise aus der US 4,186,524 bekannt. Derartige Seitenausstellfenster sind gewöhnlich gelenkig im Bereich der B-Säule des Kraftfahrzeuges am Chassis angelenkt und können von der Stellvorrichtung aus ihrer Schließstellung über Zwischenstellungen in die Offenstellung gebracht werden. Es ist ferner bereits bekannt, den Stellmotor und den Spindeltrieb unmittelbar im Bereich des beweglichen Teils anzuordnen. Bei Ausstellfenstern hat sich jedoch gezeigt, dass bereits bei einem sehr kleinen Gewindespiel zwischen den beiden Gewinden von unter 0,1 mm es beim Fahren über schlechte Wegstrecken bei teilweise geöffnetem Ausstellfenster zu einer Geräuschentwicklung kommt. Insbesondere bei den hinteren Seitenausstellfenstern von Kraftfahrzeugen machen sich diese Geräusche besonders störend bemerkbar, weil sie in Kopfnähe der Insassen entstehen. Eine weitere Verkleinerung des Gewindespiels ist wegen der damit einhergehenden Erhöhung der Fertigungskosten nicht praktikabel.

Aus der US 5252015 A ist eine Stellvorrichtung der eingangs genannten Art bekannt. Dabei sind auf einer ein Außengewinde aufweisenden Spindel zwei entsprechende Innengewinde aufweisende Muttern relativ zueinander unverdrehbar angeordnet, zwischen denen ein vorgespannter O-Ring angeordnet ist. Der Bereich zwischen den Muttern und der Bereich des O-Rings sind nach außen hin offen, so dass sich dort Verschmutzungen niederschlagen können und der O-Ring leicht Beschädigungen aufgesetzt ist. Dies kann die axiale Verspannung der beiden Muttern dahingehend beeinflussen, dass die sichere Funktion des Verspannens nicht mehr gewährleistet ist.

Aus der US 4186524 A ist eine Stellvorrichtung zum Verfahren eines beweglichen Teils in verschiedene Stellungen mit einem von einem Stellmotor angetriebenen Spindeltrieb bekannt, der aus einer Spindel mit einem Außengewinde und einem diese umgebenden Hülsenteil mit einem mit dem Außengewinde in Eingriff stehenden Innengewinde besteht. Die Spindel ist dabei durch einen elektrischen Stellmotor über ein Untersetzungsgetriebe antreibbar, wobei das bewegliche Teil der Stellvorrichtung ein Ausstellfenster eines Kraftfahrzeuges ist.

Aus der US 4722631 A ist ein Kugelgelenk mit einem elastischen Mittel zwischen den Gelenkhälften bekannt.

Die Aufgabe der Erfindung besteht darin, eine Stellvorrichtung zu schaffen, welche die Schwingungsneigung und damit die Geräuschentwicklung reduziert.

Erfindungsgemäß wird die Aufgabe durch eine Stellvorrichtung der eingangs beschriebenen Art dadurch gelöst, dass das Hülsenteil einen Hülsenbereich mit dem ersten Gewindeteil aufweist, in dem der als Kontermutter ausgebildete zweite Gewindeteil axial verschiebbar und undrehbar gehalten ist, wobei zwischen den beiden Gewindeteilen ein federndes Element vorgesehen ist.

Bei der erfindungsgemäßen Lösung wird die zwischen den beiden Gewindeteilen mit Hilfe des elastisch vorspannbaren Elements aufgebaute Axialkraft über die Gewindegänge des mit diesen beiden Gewindeteilen in Eingriff stehenden Gewindes abgestützt. Unter der Wirkung des elastisch vorspannbaren Elements auf die axial zueinander beweglichen Gewindeteile kommt es dabei zu einer Aufhebung des Gewindespiels unter bestimmten axialen Anlagekräften der beiden Gewindeteile in jeweils zueinander entgegengesetzter Richtung. Der spielfreie Eingriff der Gewindeteile mit dem anderen Gewinde des Spindeltriebes stabilisiert das zu verstellende bewegliche Teil auch bei stärkeren, von außen einwirkenden Störungskräften, die beispielsweise bei Seitenausstellfenstern von Kraftfahrzeugen Schwingungen verursachen können, wenn der Spindeltrieb mit Spiel behaftet ist. Ein Klappern eines teilweise geöffneten Seitenausstellfensters ist mit einer erfindungsgemäßen Stellvorrichtung selbst beim Befahren schlechter Wegstrecken nicht zu befürchten.

Die erhöhte Reibung des Spindeltriebes macht zwar ein geringfügig erhöhtes Drehmoment zum Verstellen des beweglichen Teils erforderlich, das jedoch von dem Stellmotor problemlos erbracht werden kann. Die Reibung kann auch gezielt durch die Auswahl des elastischen Elements oder die Größe der Vorspannkraft beeinflusst und den jeweiligen Erfordernissen angepasst werden.

Die erfindungsgemäße Stellvorrichtung zeigt weiterhin den positiven Nebeneffekt, dass das modulierende Geräusch beim Verfahren des beweglichen Teils deutlich reduziert wird.

Vorzugsweise sitzt das elastisch vorspannbare Element zwischen den beiden Gewindeteilen. Bei dieser konstruktiv besonders einfachen Lösung sind gegenüber bisherigen Lösungen nur ein weiteres Gewindeteil und das elastische vorspannbare Element erforderlich, so dass die Mehrkosten gering gehalten werden können. In weiterer bevorzugter Ausgestaltung der Erfindung ist das elastisch vorspannbare Element auf Druck belastet, so dass zwischen den Gewindeteilen und dem elastischen Element keine auf Zug belastbare Verbindung erforderlich ist. Grundsätzlich wäre es jedoch auch denkbar, auf Zug belastete elastische Elemente vorzusehen, da es letztlich gleichgültig ist, ob das Gewindespiel durch ein Zusammenziehen oder ein Auseinanderdrücken der beiden Gewindeteile in axialer Richtung aufgehoben wird.

Bei einer besonders einfachen Ausführungsform der Erfindung ist als elastisch vorspannbares Element ein O-Ring oder gleichartiges Federelement aus elastisch nachgiebigem Material vorgesehen. Ein derartiger O-Ring hat den weiteren Vorteil, dass er nur sehr wenig axialen Bauraum beansprucht und der Spindeltrieb daher kurz gehalten werden kann.

In bevorzugter Weiterbildung der Erfindung ist vorgesehen, dass das Innengewinde geteilt ist, wobei ein erstes Gewindeteil fest mit dem Hülsenbereich verbunden und das zweite Gewindeteil axial beweglich zu dieser gehalten ist. Bei einer derartigen Ausführungsform sind nur sehr wenige Änderungen im Bereich des Spindeltriebes im Vergleich zu den bisherigen Lösungen notwendig. Beispielsweise kann das zweite Gewindeteil prinzipiell aus einer handelsüblichen Mutter bestehen. Das zweite Gewindeteil ist zweckmäßigerweise in Umfangsrichtung an wenigstens einer Stelle an dem Hülsenbereich festlegbar, um eine gleichmäßige Axialkraft zwischen den Gewindeteilen im Betrieb konstant aufrechtzuerhalten. Eine Erhöhung der Anzahl möglicher relativer Winkelstellungen zwischen dem zweiten Gewindeteil und dem Hülsenbereich ist insbesondere bei im Vergleich zur Gewindesteigung kurzem Vorspannweg des elastisch vorspannbaren Elements von Vorteil, um gezielt bestimmte Axialkräfte einstellen zu können.

Vorzugsweise ist der Hülsenbereich weiterhin über wenigstens ein Kugelgelenk mit dem beweglichen Teil gekoppelt. Das Kugelgelenk ermöglicht einen Ausgleich zwischen den unterschiedlichen Bewegungsbahnen des als Stößel wirkenden Hülsenbereichs und dem beweglichen Teil, das beispielsweise in der Ausbildung als Seitenausstellfenster eines Kraftfahrzeuges eine Schwenkbewegung um die B-Säule des Kraftfahrzeuges ausführt. Es hat sich ferner als vorteilhaft erwiesen, zwischen den Gelenkhälften eines Kugelgelenkes, d. h. zwischen dem Kugelkopf und der Kugelpfanne, elastische Mittel vorzusehen, da auch in diesem Bereich vorhandenes Spiel die Neigung zur Geräuschentwicklung erhöht.

Nachfolgend wird anhand der beigefügten Zeichnung näher auf ein Ausführungsbeispiel der Erfindung eingegangen. Die Abbildung zeigt eine Stellvorrichtung 10 für ein Seitenausstellfenster eines Kraftfahrzeuges. Die Stellvorrichtung 10 besitzt ein Gehäuse 12, das einen Elektromotor 14 und einen über ein Untersetzungsgetriebe 16 mit diesem gekoppelten Spindeltrieb 18 aufnimmt. Abtriebsseitig verfügt der Spindeltrieb über einen Stößel 20, der linear verstellbar undrehbar in dem Gehäuse 12 geführt ist. Der Stößel 20 steht über ein Kugelgelenk 22 mit dem Seitenausstellfenster (nicht dargestellt) in Verbindung und kann dieses über verschiedene Zwischenstellungen aus seiner geschlossenen Stellung in eine vollständig geöffnete Stellung oder umgekehrt verschwenken.

Der Spindeltrieb besteht im Wesentlichen aus einer Spindel 24 mit einem Außengewinde 26 und einem einstückig mit dem Stößel 20 ausgebildeten Hülsenbereich 28 mit einem Innengewinde 30. Das Innengewinde 30 setzt sich aus einem ersten Gewindeteil 32, das fest mit dem Hülsenbereich 28 verbunden ist, und einem zweiten, als Kontermutter 34 ausgebildeten Gewindeteil 36 zusammen. Die Kontermutter 34 ist in dem Hülsenbereich 28 axial verschieblich und undrehbar gehalten. Aufgrund dieser Führung sind die beiden Gewindeteile 32, 36 so lange axial zueinander verschiebbar, bis sie mit dem Außengewinde 26 der Spindel 24 spielfrei in Eingriff stehen. Zwischen den beiden Gewindeteilen 32, 36 ist ein Gummiring 38 oder anderweitig federndes Element vorgesehen.

Die Spindel 24 ist weiterhin mit einem Zahnrad 40 versehen, das einstückig mit dem Spindelkörper ausgebildet sein kann und mit einem Ritzel (nicht dargestellt) des Elektromotors 14 in Eingriff steht, wobei das Ritzel des Elektromotors 14 und das Zahnrad 40 das Untersetzungsgetriebe 16 bilden. Die Spindel 24 ist an beiden Enden mit Lagerstellen 42 ausgebildet, über welche sie in dem Gehäuse 12 drehbar gelagert ist.

Die Geometrie der beiden Gewindeteile 32, 36 und des Gummirings 38 ist so gewählt, dass letzterer um ein bestimmtes Maß auf Druck vorgespannt wird, wenn beide Gewindeteile 32, 36 mit dem Außengewinde 26 der Spindel 24 in Eingriff stehen. Der Gummiring 38 erzeugt dabei eine zwischen der Kontermutter 34 und dem Hülsenbereich 28 wirkende Axialdruckkraft, die bestrebt ist, den axialen Abstand zwischen diesen beiden Teilen zu vergrößern. Aufgrund des Gewindeeingriffs legen sich jedoch die beiden Gewindeteile 32, 36 in jeweils entgegengesetzter Richtung an den entsprechenden Flanken des Außengewindes 26 an, so dass sich unter der Vorspannkraft ein spielfreier Sitz der die beiden Gewindeteile 32, 36 enthaltenden Einheit aus Hülsenbereich 28 und Kontermutter 34 auf dem Außengewinde 26 der Spindel 24 ergibt. Dieser vorgespannte Sitz verhindert, dass es durch über das Kugelgelenk 22 eingeleitete Kräfte, wie sie beispielsweise beim Befahren schlechter Wegstrecken entstehen können, zu Axialbewegungen des Stößels 20 kommen kann, was in Verbindung mit dem mitschwingenden Seitenausstellfenster zu einer störenden Geräuschentwicklung führen könnte. Die dargestellte Stellvorrichtung 10 arbeitet daher im Betrieb wesentlich geräuschärmer als eine vergleichbare Stellvorrichtung, die ohne eine Kontermutter nur über einen einzigen starr ausgebildeten Gewindeteil mit dem Außengewinde der Spindel in Eingriff steht.

Um eine Geräuschentstehung im Bereich des Kugelgelenks 22 zu vermeiden, sind zwischen dessen Kugelkopf und Kugelpfanne (beide nicht sichtbar) elastische Mittel vorgesehen, die ebenfalls unter leichter Vorspannung stehen und daher eine Spielbewegung zwischen den beiden Gelenkhälften verhindern.

Statt der dargestellten Ausführungsform mit einem auf Druck belasteten Gummiring 38, ist es ohne weiteres denkbar, zwischen den beiden Gewindeteilen 32, 36 auch ein auf Zug belastetes elastisches Element vorzusehen, wobei allerdings zwischen diesem elastischen Element und den beiden Gewindeteilen 32, 36 eine auf Zug belastbare Verbindung vorgesehen sein muss.

Eine umgekehrte Anordnung des Spindeltriebes 18 mit angetriebenem Hülsenbereich und axial verlagerter Spindel ist ohne weiteres auch denkbar.

## Patentansprüche

1. Stellvorrichtung zum Verfahren eines beweglichen Teils in verschiedene Stellungen mit einem von einem Stellmotor (14) angetriebenen Spindeltrieb (18), der im wesentlichen aus einer Spindel (24) mit einem Außengewinde (26) und einem diese umgebenden Hülsenteil (20) mit einem mit dem Außengewinde (26) in Eingriff stehenden Innengewinde (30) besteht, wobei das Innengewinde (30) aus zwei getrennten Gewindeteilen (32, 36) besteht und ein elastisch vorspannbares Element (38) vorgesehen ist, mit Hilfe dessen zwischen den beiden Gewindeteilen (32, 36) eine Axialkraft erzeugbar ist, **dadurch gekennzeichnet, dass** das Hülsenteil (20) einen Hülsenbereich (28) mit dem ersten Gewindeteil (32) aufweist, in dem der als Kontermutter (34) ausgebildete zweite Gewindeteil (36) axial verschiebbar und undrehbar gehalten ist, wobei zwischen den beiden Gewindeteilen ein federndes Element vorgesehen ist.

2. Stellvorrichtung nach Anspruch 1, **dadurch gekennzeichnet, dass** das elastisch vorspannbare Element (38) zwischen den beiden Gewindeteilen (32, 36) sitzt.

3. Stellvorrichtung nach Anspruch 2, **dadurch gekennzeichnet, dass** das elastisch vorspannbare Element (38) auf Druck belastet ist.

4. Stellvorrichtung nach Anspruch 3, **dadurch gekennzeichnet, dass** das elastisch vorspannbare Element ein O-Ring (38) oder anderweitig federndes Element aus elastisch nachgiebigem Material ist.

5. Stellvorrichtung nach einem der vorhergehenden Ansprüche, **dadurch gekennzeichnet, dass** das Innengewinde (30) geteilt ist, wobei ein erstes Gewindeteil (32) fest mit dem Hülsenbereich (28) verbunden und das zweite Gewindeteil (36) axial beweglich zu diesem gehalten ist.

6. Stellvorrichtung nach Anspruch 5, **dadurch gekennzeichnet, dass** das zweite Gewindeteil (34, 36) in Umfangsrichtung an wenigstens einer Relativstellung an dem Hülsenbereich (28) festlegbar ist.

7. Stellvorrichtung nach einem der vorhergehenden Ansprüche, **dadurch gekennzeichnet, dass** der Stellmotor (14) über ein Untersetzungsgetriebe (16) oder unmittelbar die Spindel (24) antreibt.

8. Stellvorrichtung nach einem der vorhergehenden Ansprüche, **dadurch gekennzeichnet, dass** das Hülsenteil (20) mit dem beweglichen Teil gekoppelt ist.

9. Stellvorrichtung nach Anspruch 8, **dadurch gekennzeichnet, dass** das Hülsenteil (20) über wenigstens ein Kugelgelenk (22) mit dem beweglichen Teil gekoppelt ist.

10. Stellvorrichtung nach Anspruch 9, **dadurch gekennzeichnet, dass** wenigstens zwischen den Gelenkhälften eines Kugelgelenks (22) elastische Mittel vorgesehen sind.

11. Stellvorrichtung nach einem der vorhergehenden Ansprüche, **dadurch gekennzeichnet, dass** der Stellmotor ein Elektromotor (14) und das bewegliche Teil ein Ausstellfenster eines Kraftfahrzeuges ist.

## Claims

1. Adjusting device for moving a moveable part into various positions with a spindle drive (18) which is driven by a servomotor (14) and consists essentially of a spindle (24) having an external thread (26) and of a sleeve part (20) which surrounds said spindle and has an internal thread (30) in engagement with the external thread (26), the internal thread (30) consisting of two separate threaded parts (32, 36), and an elastically prestressable element (38) being provided with whose aid an axial force can be produced between the two threaded parts (32, 36), **characterized in that** the sleeve part (20) has a sleeve region (28) with the first threaded part (32), in which region the second threaded part (36) which is designed as a lock nut (34) is held in an axially displaceable and non-rotatable manner, a resilient element being provided between the two threaded parts.

2. Adjusting device according to Claim 1, **characterized in that** the elastically prestressable element (38) sits between the two threaded parts (32, 36).

3. Adjusting device according to Claim 2, **characterized in that** the elastically prestressable element (38) is compressed.

4. Adjusting device according to Claim 3, **characterized in that** the elastically prestressable element is an O-ring (38) or otherwise resilient element made of elastically flexible material.

5. Adjusting device according to one of the preceding claims, **characterized in that** the internal thread (30) is divided, a first threaded part (32) being connected fixedly to the sleeve region (28) and the second threaded part (36) being held in an axially moveable manner with respect to said first threaded part (32).

6. Adjusting device according to Claim 5, **characterized in that** the second threaded part (34, 36) can be secured to the sleeve region (28) at at least one relative position in the circumferential direction.

7. Adjusting device according to one of the preceding claims, **characterized in that** the servomotor (14) drives the spindle (24) directly or via a step-down gear (16).

8. Adjusting device according to one of the preceding claims, **characterized in that** the sleeve part (20) is coupled to the moveable part.

9. Adjusting device according to Claim 8, **characterized in that** the sleeve part (20) is coupled to the moveable part via at least one ball and socket joint (22).

10. Adjusting device according to Claim 9, **characterized in that** elastic means are provided at least between the joint halves of a ball and socket joint (22).

11. Adjusting device according to one of the preceding claims, **characterized in that** the servomotor is an electric motor (14), and the moveable part is a ventilator window of a motor vehicle.

## Revendications

1. Dispositif d'actionnement pour déplacer une pièce mobile dans différentes positions, comportant un mécanisme (18) à b roche qui est entraîné par un servomoteur (14) et qui est constitué pour l'essentiel d'une broche (24) dotée d'un filetage (26) extérieur et d'une pièce (20) formant manchon, entourant cette broche et dotée d'un taraudage (30) intérieur en prise avec le filetage (26) extérieur, le taraudage (30) intérieur étant constitué de deux parties (32, 36) taraudées séparées et un élément (38) pouvant être élastiquement précontraint étant prévu, à l'aide duquel une force axiale peut être produite entre les deux parties (32, 36) taraudées, **caractérisé en ce que** la pièce (20) formant manchon comporte une région (28) de manchon, dotée de la première partie (32) taraudée et dans laquelle la deuxième partie (36) taraudée réalisée sous forme de contre-écrou (34) est maintenue à translation axiale et sans possibilité de rotation, un élément à effet de ressort étant prévu entre les deux parties taraudées.

2. Dispositif d'actionnement suivant la revendication 1, **caractérisé en ce que** l'élément (38) pouvant être élastiquement précontraint est monté entre les deux parties (32, 36) taraudées.

3. Dispositif d'actionnement suivant la revendication 2, **caractérisé en ce que** l'élément (38) pouvant être élastiquement précontraint est sollicité en compression.

4. Dispositif d'actionnement suivant la revendication 3, **caractérisé en ce que** l'élément pouvant être élastiquement précontraint est un joint (38) torique ou autre élément à effet de ressort en matériau élastiquement flexible.

5. Dispositif d'actionnement suivant l'une des revendications précédentes, **caractérisé en ce que** le taraudage (30) intérieur est divisé en deux parties, une première partie (32) taraudée étant fixement assemblée à la région (28) de manchon et la deuxième partie (36) taraudée étant maintenue à mobilité axiale par rapport à la première.

6. Dispositif d'actionnement suivant la revendication 5, **caractérisé en ce que** la deuxième partie (34, 36) taraudée peut être immobilisée sur la région (28) de manchon dans au moins une position relative en direction circonférentielle.

7. Dispositif d'actionnement suivant l'une des revendications précédentes, **caractérisé en ce que** le servomoteur (14) entraîne la broche (24) directement ou par l'intermédiaire d'une transmission (16) réductrice.

8. Dispositif d'actionnement suivant l'une des revendications précédentes, **caractérisé en ce que** la pièce (20) formant manchon est couplée à la pièce mobile.

9. Dispositif d'actionnement suivant la revendication 8, **caractérisé en ce que** la pièce (20) formant manchon est couplée à la pièce mobile par l'intermédiaire d'au moins une articulation (22) sphérique.

10. Dispositif d'actionnement suivant la revendication 9, **caractérisé en ce que** des moyens élastiques sont prévus au moins entre les moitiés d'articulation d'une articulation (22) sphérique.

11. Dispositif d'actionnement suivant l'une des revendications précédentes, **caractérisé en ce que** le servomoteur est un moteur (14) électrique et la pièce mobile est un volet d'aération d'un véhicule automobile.
